# DEMANDE DE BREVET EUROPEEN

(11) **EP 0 469 224 A1**
(43) Date de publication de la demande: **05.02.1992**
(21) Numéro de dépôt: 90810590.1
(22) Date de dépôt: 03.08.1990
(51) Int. Cl.: G04B 45/00, G09F 23/16

(54) **Support publicitaire**

(71) Demandeur: PRISME-INFO S.A., CH-1162 Saint-Prex (CH)
(72) Inventeur: Bove-Righini, Renald, CH-1162 Saint-Prex (CH); Bove-Righini, Marie-Françoise, CH-1162 Saint-Prex (CH)
(74) Mandataire: Steen, Dieter Markus

(57) **Abrégé**

] Le support publicitaire (1) est monté sur l'aiguille des secondes (6) d'une horloge non représentée et porte un message publicitaire (4). L'ouverture (2) dans le support permet le passage de l'axe central de montage des aiguilles et la fente (3) sert d'encoche pour l'aiguille (6), de façon que le support puisse tourner avec cette aiguille.

## Description

L'invention se rapporte à un support publicitaire spécialement conçu pour la publicité sur des machines horaires telles que les horloges des gares ferroviaires et autres lieux publiques, des façades d'immeubles, pendules et montres.

Les horloges présentent généralement des cadrans de grandes dimensions et sont placées en positions proéminentes de lieux publiques, de façon à être bien visibles de pratiquement tous les endroits du hall ou de la pièce où elles se trouvent. Ainsi, ces horloges constituent un emplaçement idéal pour des affiches publicitaires. Il a déjà été proposé, par exemple dans le brevet FR 809.530, de prévoir un disque publicitaire sur une horloge, ce disque interchangeable étant fixé sur l'arbre des secondes de l'horloge par un écrou à ailettes. Pour permettre la fixation de ce disque, il fallait prévoir une horloge de construction particulière, notamment en raison du poids du disque qui nécessitait un moteur plus puissant et de la forme particulière de l'arbre des secondes pour permettre la fixation du disque. La présente invention a pour objet un support publicitaire pouvant être facilement monté, par exemple sur de telles horloges et ne dérangeant pas leur fonctionnement.

A cet effet, l'invention a pour objet un support publicitaire pour une machine horaire comprenant un cadran et des aiguilles pour indiquer l'heure, ce support comprenant une pièce portant des indications publicitaires, caractérisé en ce que ladite pièce est constituée par une feuille présentant une fente destinée à être engagée sur une des aiguilles pour être rendue solidaire en rotation de cette dernière.

Le dessin annexé représente schématiquement et à titre d'exemple une forme d'exécution du support publicitaire selon l'invention.
La figure 1 est une vue en perspective d'une forme d'exécution du support publicitaire.
La figure 2 montre le support publicitaire de la figure 1 fixé sur l'aiguille des secondes d'une horloge.
Les figures 1 et 2 montrent une forme d'exécution du support publicitaire selon laquelle ce dernier est constitué par une feuille circulaire 1 présentant une ouverture centrale 2 et une fente radiale 3. Sur la feuille 1 est imprimé, ou autrement affiché, un message publicitaire 4.

Comme le montre la figure 2, le support publicitaire 1 en forme de feuille circulaire est spécialement conçu pour être monté devant le cadran 5 d'une horloge, non représentée à la figure, et sur une des aiguilles de cette horloge, notamment sur l'aiguille des secondes 6. La feuille 1 est de préférence d'une matière très légère et relativement rigide, mais suffisamment déformable pour permettre le montage du support 1 sur l'aiguille 6 par écartement des surfaces qui délimitent la fente 3, cette dernière servant d'encoche pour l'aiguille 6, l'ouveture 2 étant destinée à permettre le passage de l'axe central de montage des aiguilles 6 à 8. Comme matières premières pour le support 1, on peut entre autres citer le téflon, le plastique, du carton, etc.

Généralement, l'aiguilles des secondes 6 se trouve plus éloignée du cadran 5 que les aiguilles 7 et 8, de sorte qu'il est avantageux de prévoir que le diamètre de la feuille 1 soit considérablement inférieur à celui du cadran 5, de façon que les repères des heures, minutes et secondes, ainsi que les pointes des aiguilles 7 et 8 restent visibles. Alternativement, on peut prévoir un support publicitaire relativement transparent, son diamètre pouvant alors être plus grand.

Selon la forme d'exécution représentée, le support 1 suivra le mouvement de l'aiguille 6, son poids étant suffisamment faible pour ne pas perturber ce mouvement. Il est clair que l'on peut monter le support publicitaire sur une des aiguilles 7 ou 8, son mouvement étant cependant beaucoup moins perceptible. En outre, et en particulier lorsque l'épaisseur du support 1 est minime, il pourra être fixé à l'aiguille, par exemple par collage contre la face arrière de celle-ci, de façon que la fente 3 ne soit plus visible. On pense alors notamment à des supports constitués par des feuilles plastiques très fines portant des messages publicitaires fixés par une technique d'impression quelconque.

Le support publicitaire décrit ci-dessus peut être facilement monté sur une horloge par simple ouverture du boîtier qui couvre le cadran de celle-ci.

Il y a lieu de remarquer que le support 1 peut prendre des formes tout à fait différentes de celles représentées. En particulier, il serait intéressant de reproduire des formes bien connues, correspondant à des sigles ou marques commerciales courantes. Par ailleurs, le support publicitaire peut être formé de toute matière présentant les caractéristiques appropriées, notamment en ce qui concerne le poids et l'aptitude à être utilisée comme support de messages publicitaires fixés soit par impression, soit par collage ou autres moyens de fixation. Le support pourra être coloré et, de même, recevoir des messages en couleur. Ces derniers pourront aussi être présentés en relief.

Par rapport à la forme d'exécution du support représentée aux figures 1 et 2, la limitation des dimensions du support pourra être moins importante lorsque l'aiguille sur laquelle il doit être monté se trouve adjacente au cadran de l'horloge. Dans ce cas, le diamètre du support (ou sa dimension majeure, s'il n'est circulaire) sera limité seulement par les marques de repère des heures, minutes et secondes, si celles-ci existent. On peut ainsi envisager la construction d'une horloge dont l'aiguille des secondes se trouve adjacente au cadran, étant donné que le mouvement de cette aiguille est plus rapide que celui des deux autres et que l'on préfère, par conséquent, fixer le support publicitaire sur cette aiguille.

Il va de soi que le support publicitaire peut aussi être réalisé pour équiper une pendule ou même une montre.

## Revendications

1. Support publicitaire pour une machine horaire comprenant un cadran et des aiguilles pour indiquer l'heure, ce support comprenant une pièce portant des indications publicitaires, caractérisé en ce que ladite pièce est constituée par une feuille présentant une fente destinée à être engagée sur une des aiguilles de la machine horaire pour être rendue solidaire en rotation de cette dernière.

2. Machine horaire munie d'un support publicitaire selon la revendication 1 et comprenant une aiguille des secondes, caractérisée en ce que la feuille est circulaire et présente une ouverture centrale destinée à s'adapter sur l'axe central des aiguilles, le diamètre de la feuille étant inférieur à celui du cadran, de façon que les repères d'indication des heures, minutes et secondes et au moins la pointe des autres deux aiguilles restent visibles.

3. Machine horaire munie d'un support publicitaire selon la revendication 1 et comprenant une aiguille des secondes, caractérisée en ce que son mouvement est agencé pour que l'aiguille des secondes se déplace dans un plan situé entre les autres aiguilles et le cadran.
